# EUROPÄISCHE PATENTSCHRIFT

(11) **EP 0 159 542 B1**
(45) Veröffentlichungstag und Bekanntmachung des Hinweises auf die Patenterteilung: **04.05.1988**
(21) Anmeldenummer: 85103283.9
(22) Anmeldetag: 21.03.1985
(51) Int. Cl.: A47L 15/24

(54) **Abräum-, Sortier- und Zufuhrvorrichtung für eine Geschirrspülanlage**
Device for emptying, sorting and feeding trays in a dish-washing machine
Dispositif de vidage, de triage et d'alimentation en plateaux d'une machine à laver la vaisselle

(30) Priorität: 10.04.1984 DE 3413480
(43) Veröffentlichungstag der Anmeldung: 30.10.1985
(73) Patentinhaber: MEIKO Maschinen- und Apparatebau Ing. Oskar Meier GmbH & Co., D-77652 Offenburg (DE)
(72) Erfinder: Ritzenhoff, Willi, D-7632 Friesenheim 5 (DE)
(74) Vertreter: Baumann, Eduard, Dipl.-Phys.

(56) Entgegenhaltungen:
- DE-A- 1 532 988
- DE-A- 1 956 049
- DE-A- 2 443 651
- DE-U- 7 404 506
- US-A- 2 609 944
- US-A- 2 640 445

## Beschreibung

Die Erfindung bezieht sich auf eine Abräum-, Sortier- und Zufuhrvorrichtung für eine Geschirrspülanlage gemäß dem Oberbegriff des Anspruches 1.

Derartige Vorrichtungen werden in Großkantinen aller Art eingesetzt, wobei nach dem Essen die Tabletts einschließlich der darauf abgestellten Geschirrteile auf das Transportband eines Beschickungsförderers abgestellt und der Geschirrspülanlage zugeführt werden. Soweit wiederverwendbares Besteck verwendet wird, so wird dieses zuerst, im allgemeinen mittels eines Magnethebers, abgesondert (siehe DE-A-1 956 049). Sodann wird das Geschirr von den Tabletts getrennt und beide werden auf einem getrennten Tablettförderer sowie einem getrennten Geschirrförderer dem Spülbereich zugeführt. In aller Regel handelt es sich dabei um eine kontinuierlich arbeitende Anlage, bei der das gewaschene und getrocknete Geschirr am anderen Ende kontinuierlich herauskommt.

Eine Vorrichtung gemäß dem Oberbegriff des Anspruches 1 ist bekannt und hauptsichlich in DE-A-2443651 dargelegt. Diese Vorrichtung ist für verhältnismäßig große Anlagen bestimmt und verhältnismäßig voluminös. Sie ist im Prinzip völlig getrennt von der eigentlichen Geschirrspülanlage. Das Kernstück ist eine Trommel großen Durchmessers, an deren Umfang regelmäßig verteilte Mitnehmerfinger radial nach außen ragen. An der Außenseite dieser Trommel ist ein blechförmiges Gegenauflager angebracht. Die angetriebene Trommel fördert die von unten zugeführten Tabletts einschließlich Geschirrteile im Schlitz zum Gegenauflager hin nach oben. Durch zwei übereinander in geeigneter Stellung angeordnete Rutschen werden die um 180 Grad gedrehten Tabletts und Geschirrteile voneinander getrennt und rutschen auf zwei getrennte Bahnen der eigentlichen Geschirrspülmaschine, auf denen sie über entsprechende Förderbänder durch die Spülmaschine hindurch geführt werden.

Der Erfindung liegt die Aufgabe zugrunde, die Abräum-, Sortier- und Zufuhreinrichtung für eine Geschirrspülanlage gemäß dem Oberbegriff des Anspruches 1 zu vereinfachen und in die eigentliche Geschirrspülanlage zu integrieren.

Dadurch wird das Aufstellvolumen stark verringert, die Herstellung verbilligt und gleichzeitig die Zuverlässigkeit erhöht. Insbesondere durch das geringere Volumen ist eine derartige Anlage auch für kleinere Betriebe geeignet.

Die Aufgabe wird erfindungsgemäß durch die Merkmale des Kennzeichens des Anspruches 1 gelöst. Besondere Ausbildungen der Erfindung sind in den abhängigen Ansprüchen dargestellt.

Es zeigt :
Figur 1 in schematischer Darstellung eine Seitenansicht auf eine Vorrichtung,
Figur 2 eine Draufsicht auf die in Figur 1 gezeigte Vorrichtung, im linken Bereich geschnitten,
Figur 3 eine Vorderansicht auf den Tablettförderer und das darunter angeordnete Förderband.

In der Zeichnung sind gleiche Teile mit gleichen Bezugszeichen versehen.

Das Kernstück bildet eine Wendetrommel 5, um welche das Förderband 14 geführt ist, das nach außen ragende Fingerglieder 15 aufweist, die in Querbändern oder Querriemen oder dergleichen angeordnet sind. Mit Hilfe der Fingerglieder 15 übernimmt das Förderband 14 die vom unten angeordneten Beschickungsförderer 4 gelieferten Tabletts 1 sowie die darauf angeordneten schmutzigen Geschirrteile 2, 3.

Gehaltert durch das Gegenauflager 6 werden diese Tabletts 1" um den Außenumfang des Förderbandes 14 herum nach oben geführt und gewendet. Das eigentliche Gegenauflager 6 wird durch ein Band 20 oder dergleichen gebildet, welches an vier Lagerrollen 16,17,18,19 gelagert ist. Diese Lagerung ist im allgemeinen frei beweglich, sie kann jedoch auch über eine der vier Rollen angetrieben werden, um die Mitnehmerfinger 15 des Transportbandes 14 bei der Transportarbeit zu unterstützen. In diesem Falle müßte der Antrieb allerdings synchron erfolgen.

Die Achse der Lagerrolle 19 beziehungsweise 19' ist in Pfeilrichtung verschiebbar. Auf diese Weise ist das Gegenauflager-Band stets gespannt.

Wie aus Figur 1 ersichtlich, ist die Lagerrolle 16 unterhalb, die Lagerrolle 18 oberhalb der Wendetrommel 5 angeordnet, um eine sichere Führung der Tabletts zu ermöglichen. Die durch das Förderband 14 nach oben geförderten und gewendeten Tabletts 1' werden sodann mit Hilfe des speziell ausgebildeten Tablettförderers 7, dessen Anfang an das Förderband 14 herangeführt wird, abgetrennt und der Spülmaschine 21 zugeführt, wobei die ebenfalls gewendeten Geschirrteile 2 und 3 auf dem Förderband 14 verbleiben und getrennt von den Tabletts 1" ebenfalls der Spülmaschine 21 zugeführt werden, so daß das Förderband 14 gleichzeitig als Geschirrförderer dient.

Sowohl der Tablettförderer 7 als auch das Förderband 14 durchlaufen anschließend die Spülmaschine 21 mit Waschzone, Spülzone und Trockenzone.

Die Seitenteile des Förderbandes 14 sind integriert mit der Anordnung von Laggerrollen 11 und 12 für den darüber angeordneten Tablettförderer 7. Es handelt sich hierbei um ein vorderes Rollenpaar 11-11', deren Achsen schräg nach unten und in Richtung zum Geschirrförderer 8 geneigt sind, sowie um ein weiteres Rollenpaar 12, 12' mit im wesentlichen horizontalen Achsen. Diese Rollen tragen angetriebene Riemen 9 beziehungsweise 10. Darauf ist schematisch ein aufliegendes, umgedrehtes Tablett 1" eingezeichnet.

Figur 2 zeigt die in Figur 1 gezeichte Vorrichtung von oben, wobei gleiche Teile mit gleichen Bezugsziffern versehen sind. Hierbei ist der linke Teil, betreffend das Gegenauflager 6, abgenommen, um den Blick auf den oberen Teil der Antriebstrommel 13 mit den Fingergliedern 15 sowie auf das Förderband 14 zu zeigen.

Figur 3 zeigt die Vorderansicht des Tablettförderers 7 und das darunter angeordnete Förderband 14 mit Tabletts 1" und schmutzigen Geschirrteilen 2 und 3. Hierbei ist unter anderem die Auflage des Tabletts 1" an den Innenseiten der Riemen 9 und 10 gezeigt, welche durch gegenüberliegende Rollenpaare 11 und 11', deren Achsen nach innen und unten geneigt sind, angetrieben sind. Das ebenfalls angetriebene Förderband 14 weist Fingerglieder 15 zur Aufnahme der Geschirrteile 2 und 3 auf.

## Patentansprüche

1. Abräum-, Sortier- und Zufuhrvorrichtung einer Geschirrspülanlage mit Geschirrspülmaschine (21), bei der die Tabletts mit den Schmutz-Geschirrteilen durch einen Beschickungsförderer (4) an die Unterseite einer Wendetrommel (5) herangeführt werden, unter Führung eines Gegenauflagers (6) um die Wendetrommel (5) herumgeführt werden, Tabletts (1") und Geschirrteile (2, 3) voneinander getrennt und über einen Tablettförderer (7) sowie ein Förderband (14) einer Geschirrspülmaschine (21) zugeführt werden, dadurch gekennzeichnet,
a) daß um. die vorzugsweise angetriebene Wendetrommel (5) mit vorzugsweise glatter Oberfläche ein angetriebenes Förderband (14) mit in regelmäßigen Abständen angeordneten Fingergliedern (15) zur Übernahme der an die Unterseite der Wendetrommel (5) herangeführten Tabletts (1) mit den schmutzigen Geschirrteilen (2, 3) und zum Wenden der Tabletts (1) um die Wendetrommel (5) herum unter Führung des Gegenauflagers (6) angeordnet ist,
b) daß der Anfang des Tablettförderers (7) oberhalb der Wendetrommel (5) an das Förderband (14) derart herangeführt ist, daß der Tablettförderer (7) die umgedrehten Tabletts (1") abnimmt und getrennt von den auf dem Förderband (14) verbleibenden Geschirrteilen (2, 3) der Geschirrspülmaschine (21) zuführt,
c) daß das Förderband (14) gleichzeitig als Geschirrförderer (8) dient und die schmutzigen Geschirrteile (2, 3) der Geschirrspülmaschine (21) innerhalb der Geschirrspülanlage zuführt.

2. Vorrichtung nach Anspruch 1, dadurch gekennzeichnet, daß die Fingerglieder (15) auf Querstangen des Förderbandes (14) in Reihen angeordnet sind, und daß der Tablettförderer (7) aus zwei oberhalb und seitlich des Förderbandes (14) angeordneten, angetriebenen Riemen (9, 10) besteht, die an Rollen (11, 12) gelagert sind, deren Achsen horizontal oder schräg nach unten und gegen das Innere des Förderbandes (14) gerichtet sind, wobei vorzugsweise die Lagerung der Rollen (11, 12), des Tablettförderers (7) mit den Seitenteilen des Förderbandes (14) integriert sind.

3. Vorrichtung nach Anspruch 1 oder 2, dadurch gekennzeichnet, daß die Wendetrommel (5) einen Durchmesser etwa der doppelten Tablettlänge/breite aufweist.

4. Vorrichtung nach einem der Ansprüche 1 bis 3, dadurch gekennzeichnet, daß die Abräum-, Sortier- und Zufuhrvorrichtung (22) voll in die Geschirrspülmaschine (21) der Geschirrspülanlage integriert ist, daß die gegenüberliegende Antriebs- oder Lagerrolle (13) des Förderbandes (14) an dem der Zufuhrvorrichtung (22) gegenüberliegenden Ende der Geschirrspülmaschine (21) angeordnet ist, derart, daß das Förderband (14) außer der Funktion der Führung der Tabletts (1') um die Wendetrommel (5) und zur Funktion eines Geschirrförderers zusätzlich die Transportfunktion für die Geschirrteile (2, 3) durch den Spülbereich (21) hindurch übernimmt, derart, daß das Förderband (14) im unteren Bereich der Wendetrommel (5) die Tabletts (1,1',1") mit den schmutzigen Geschirrteilen (2, 3) vom Beschickungsförderer (4) übernimmt, im oberen Bereich die gewendeten Tabletts (1") durch Aufschieben auf die beiden parallelen und angetriebenen Riemen (9, 10) des Tablettförderers (7) von den Geschirrteilen (2, 3) trennt, und die Geschirrteile (2, 3) durch die anschließenden Wasch-, Spül- und Trockenzonen einer Geschirrspülmaschine (21) hindurch transportiert, wobei die Antriebsgeschwindigkeiten von Beschickungsförderer (4), Förderband (14) und Tablettförderer (7) aufeinander abgestimmt sind.

5. Vorrichtung nach einem der Ansprüche 1 bis 4, dadurch gekennzeichnet, daß das am Umfang ' der Wendetrommel (5) angeordnete Gegenauflager (6) zur Halterung der Tabletts (1') einschließlich Geschirrteilen (2, 3) während des Aufwärts- /Wendevorgangs aus drei, vorzugsweise vier Rollen (16, 17, 18, 19) besteht, von denen eine oberhalb und eine unterhalb des Transportbandes (14) angeordnet ist, und durch welche Rollen (16-19) ein Band (20), bewegliches Sieb oder dergleichen gelagert ist, wobei die Lagerung frei beweglich oder synchron zur Bewegung des Transportbandes (14) angetrieben erfolgt, und wobei eine Rolle als radial frei bewegliche, nach außen vorgespannte Spannrolle (19) ausgebildet ist.

6. Vorrichtung nach einem der Ansprüche 1 bis 5, dadurch gekennzeichnet, daß die Umlenkung des Förderbandes (14) über halbkreisförmig gebogene Führungsschienen (8) erfolgt, und der Mittelpunkt des Biegeradius mit dem Achsmittelpunkt der Wendetrommel (5) zusammenfällt.

7. Vorrichtung nach einem der Ansprüche 1 bis 6, dadurch gekennzeichnet, daß der Tablettförderer (7) in gleicher Bewegungsrichtung wie die Wendetrommel (5) mit dem geführten Förderband (14) angeordnet ist, derart, daß die umgedrehten Tabletts (1") auf den Tablettförderer (7) aufgeschoben werden.

8. Vorrichtung nach einem der Ansprüche 1 bis 7, dadurch gekennzeichnet, daß das Tablettförderband (7) seitlich oder vorzugsweise oberhalb des Förderbandes (14) durch die anschließende Geschirrspülmaschine (21) geführt ist.

## Claims

1. A clearing, sorting and feeding device of a dish washing system including a dish washer (21), in which the trays with the soiled dishes are transported by means of a charging conveyor (4) to the underside of a turning drum (5), are moved about the turning drum (5) while being guided by a counter-support (6), trays (1") and dishes (2, 3) are separated from each other and are fed to a dish washer (21) by means of a tray conveyor (7) and a conveyor belt (14), characterised in
a) that the turning drum (5), which is preferably a driven drum and preferably has a smooth surface, has trained thereabout a driven conveyor belt (14) comprising regularly spaced finger elements (15) for taking over the trays (1) with the soiled dishes (2, 3) fed at the underside of the turning drum (5) and for turning the trays (1) about the turning drum (5) while being guided by the counter support (6),
b) that the starting portion of the tray conveyor (7) is extended above the turning drum (5) to the conveyor belt (14) such that the tray conveyor (7) removes the turned trays (1") and feeds them to the dish washer (21) separately of the dishes (2, 3) which remain on the conveyor belt (14),
c) that the conveyor belt (14) simultaneously functions as a dish conveyor (8) and feeds the soiled dishes (2, 3) to the dish washer (21) within the dish washing system.

2. Device as claimed in claim 1, characterised in that the finger elements (15) are disposed in rows on cross-bars of the conveyor belt (14), and that the tray conveyor (7) comprises two driven belts (9, 10) which are disposed above and laterally of the conveyor belt (14) and are mounted on rollers (11, 12) whose axes are directed either horizontally or obliquely downwardly, the supports for the rollers (11, 12) of the tray conveyor (7) preferably being integrated with the side portions of the conveyor belt (14).

3. Device as claimed in claim 1 or claim 2, characterised in that the diameter of the turning drum (5) is approximately twice the length/width of a tray.

4. Device as claimed in any one of the claims 1 to 3, characterised in that the clearing, sorting and feeding device (22) is completely integrated in the dish washer (21) of the dish washing system, that the opposed drive or mounting roller (13) of the conveyor belt (14) is disposed at the end of the dish washer (21) which is opposite the feeding device (22) such that the conveyor belt (14), in addition to guiding the trays (1') about the turning drum (5) and functioning as a dish conveyor, also takes over the function of transporting the dishes (2, 3) through the dish washing area (21) so that the conveyor belt (14) in the lower area of the turning drum (5) takes over the trays (1, 1', 1") with the soiled dishes (2, 3) from the charging conveyor (4), in the upper area separates the turned trays (1") from the dishes (2, 3) by pushing the trays onto the two parallel and driven belts (9, 10) of the tray conveyor (7), and transports the dishes (2, 3) through the succeeding washing, rinsing and drying zones of a dish washer (21), the drive speeds of charging conveyor (4), conveyor belt (14) and tray conveyor (7) being matched with one another.

5. Device as claimed in any one of the claims 1 to 4, characterised in that the counter-support (6) disposed at the periphery of the turning drum (5) for supporting the trays (1') including dishes (2, 3) during the upward movement/turning operation comprises three, preferably four, rollers (16, 17, 18, 19) of which one is disposed above and one beneath the conveyor belt (14), a belt (20), a movable screen or the like being supported by said rollers (16-19) either in freely movable fashion or in synchronism with the movement of the conveyor belt (14), and wherein one roller is designed as a radially freely movable, outwardly preloaded tension roller (19).

6. Device as claimed in any one of the claims 1 to 5, characterised in that the conveyor belt (14) is deflected through semi-circularly curved guide rails (8), and that the centre of the radius of curvature coincides with the axial centre of the turning drum (5).

7. Device as claimed in any one of the claims 1 to 6, characterised in that the tray conveyor (7) is disposed in the same direction of movement as the turning drum (5) with the guided conveyor belt (14) such that the turned trays (1") are pushed onto the tray conveyor (8).

8. Device as claimed in any one of the claims 1 .to 7, characterised in that the tray conveyor (7) is guided through the succeeding dish washer (21) laterally of, or preferably above the conveyor belt (14).

## Revendications

1. Dispositif de vidage, de triage et d'alimentation en plateaux pour installation à laver la vaisselle avec machine lave-vaisselle (21), dans lequel les plateaux portant les pièces de vaisselle sales sont acheminés par un transporteur de chargement (4) jusqu'à la face inférieure d'un tambour de renvoi (5) et guidés autour de ce tambour de renvoi au moyen d'un contre-appui (6), les plateaux (1") et les pièces de vaisselle (2, 3) étant alors séparés et acheminés vers la machine lave-vaisselle respectivement sur un transporteur de plateaux (7) et mur une bande transporteuse (14), caractérisé en ce que
a) une bande transporteuse (14) dotée de doigts (15) disposés en écarts réguliers sur sa surface est guidée autour du tambour de renvoi (5), ce dernier étant de préférence à entraînement et de préférence à surface plane, en vue de soulever les plateaux (1) portant les pièces de vaisselle sale (2, 3) acheminés sur le transporteur (4) et en vue de retourner les plateaux (1) autour du tambour de renvoi (5) en se servant d'un contre-appui (6).
b) le début du transporteur de plateau (7) situé au-dessus du tambour de renvoi (5) est disposé par rapport à la bande transporteuse (14) de façon à ce que le transporteur de plateaux (7) reprenne les plateaux renversés (1") et achemine ces derniers vers la machine lave-vaisselle (21), tandis que les pièces de vaisselle restent sur la bande transporteuse (14).
c) la bande transporteuse (14) sert en même temps de transporteur de vaisselle (8) acheminant les pièces de vaisselle sales (2, 3) à l'intérieur de l'installation vers la machine lave-vaisselle.

2. Dispositif selon la revendication 1, caractérisé en ce que les doigts (15) sont disposés en lignes parallèles sur des traverses de la bande transporteuse (14), et que le transporteur de plateaux (7) est composé de deux courroies (9, 10) disposées au-dessus de la bande transporteuse (14) latéralement par rapport à celle-ci et reposant sur des galets (11, 12) dont les axes sont horizontales ou inclinées vers le bas en direction de l'intérieur de la bande transporteuse (14), les supports des galets (11, 12) du transporteur de plateaux (7) étant de préférence intégrés aux pièces latérales de la bande transporteuse (14).

3. Dispositif selon la revendication 1 ou 2, caractérisé en ce que le diamètre du tambour de renvoi (5) est environ le double de la lon- gueur/largeur d'un plateau.

4. Dispositif selon l'une des revendications 1 à 3, caractérisé en ce que le dispositif de vidage, de triage et d'alimentation (22) est complètement intégré dans la machine lave-vaisselle (21) de l'installation à laver la vaisselle, que le rouleau d'entraînement ou de virage (13) de l'autre extrémité de la bande transporteuse (14) est placé à l'extrémité de la machine lave-vaisselle (21) opposée au dispositif d'alimentation (22), de telle sorte que la bande transporteuse (14), outre sa fonction de guidage des plateaux (1') autour du tambour de renvoi (5) et sa fonction de transporteur de vaisselle, puisse assumer la fonction de transporteur des pièces de vaisselle (2, 3) en prenant en charge dans la zone inférieure du tambour de renvoi (5) les plateaux sales (1, 1', 1") acheminés par le transporteur à bande (4), en séparant dans la zone supérieure du tambour de renvoi les plateaux retournés (1") des pièces de vaisselle (2, 3) en poussant les premiers sur les deux courroies parallèles (9, 10) du transporteur de plateaux (7), et enfin en acheminant les pièces de vaisselle (2, 3) à travers les zones de lavage, de rinçage et de séchage d'une machine lave-vaisselle (21), les vitesses d'entraînement du transporteur à bande (4), de la bande transporteuse (14) et du transporteur de plateaux étant adaptées les unes aux autres.

5. Dispositif selon l'une des revendications 1 à 4, caractérisé en ce que le contre-appui (6) placé en face de la circonférence du tambour de renvoi (5) en vue de soutenir les plateaux (1') avec leurs pièces de vaisselle (2, 3) pendant leur virage vers le haut, est composé de préférence de 4 rouleaux (16, 17, 18, 19) dont l'un est disposé au-dessus et l'autre au-dessous de la bande transporteuse (14), et à travers lesquels passe une bande (20), une bande-passoire ou un dispositif analogue, ce dernier dispositif étant à mouvement libre ou bien entraîné d'un mouvement synchrone à celui de la bande transporteuse (14), l'un des rouleaux faisant fonction de poulie libre de précontrainte (19).

6. Dispositif selon l'une des revendications 1 à 5, caractérisé en ce que le renvoi de la bande transporteuse (14) est effectué par l'intermédiaire de rails de guidage courbés en forme de demi- cercle (8) dont le centre de courbage coïncide avec le centre de l'axe du tambour de renvoi (5).

7. Dispositif selon l'une des revendications 1 à 6, caractérisé en ce que le transporteur de plateaux (7) est imprimé d'un mouvement de même direction que celui de la bande transporteuse (14), de telle sorte que les plateaux renversés (1") sont soulevés sur le transporteur de plateaux (7).

8. Dispositif selon l'une des revendications 1 à 7, caractérisé en ce que, pour traverser la machine lave-vaisselle (21) consécutive au dispositif, le transporteur de plateaux (7) est disposé à côté ou au-dessus de la bande transporteuse (14).
